# EUROPÄISCHE PATENTANMELDUNG

(11) **EP 0 007 036 A1**
(43) Veröffentlichungstag der Anmeldung: **23.01.1980**
(21) Anmeldenummer: 79102142.1
(22) Anmeldetag: 27.06.1979
(51) Int. Cl.: H04R 17/00, H04R 1/22

(54) **Elektroakustischer Wandler**

(30) Priorität: 17.07.1978 DE 2831362
(71) Anmelder: SIEMENS AKTIENGESELLSCHAFT, 80333 München (DE)
(72) Erfinder: Walliser, Konrad, Dr., D-8000 München 71 (DE)

(57) **Zusammenfassung**

Die Erfindung bezieht sich auf einen elektroakustischen Wandler mit einer an ihrem Randbereich mit Hilfe von Lagerkörpern eingespannten auf Biegung beanspruchten mit einer piezoelektrischen Schicht versehenen Wandlerplatte, die in dem zur Übertragung bestimmten Frequenzgang neben der Grundschwingung derWandlerplatte entstehende Resonanzspitze auch Teilschwingung höherer Ordnung ausbildet. Aufgabe der Erfindung ist es, die vierte Teilschwingung so festzulegen, daß diese nicht störend wirkt und ein Verlust der Empfindlichkeit des Wandlers weitestgehend vermieden wird. Gelöst wird die Aufgabe dadurch, daß die durch einen Knotenkreis gekennzeichnete vierte Teilschwingung soweit in einen höheren Frequenzbereich außerhalb des für den Fernsprechverkehr interessanten Frequenzbereich verlegt ist, daß keine störende Empfindlichkeitsüberhöhung mehr auftritt. Anwendbar bei Piezomikrofonen.

## Beschreibung

Die Erfindung betrifft einen elektroakustischen Wandler mit einer an ihrem Randbereich mit Hilfe von Lagerkörpern eingespannten auf Biegung beanspruchten mit einer piezoelektrischen Schicht versehenen Wandlerplatte, die in dem zur Übertragung bestimmten Frequenzgang neben der Grundschwingung der Wandlerplatte entstehende Resonanzspitze auch Teilschwingungen höherer Ordnung ausbildet.

Im Frequenzgang von Wandlern, insbesondere von Wandlern mit einer piezoelektrischen Schicht versehenen Wandlerplatte treten meistens durch Oberschwingungen der verwendeten Wandlermembran unerwünschte Empfindlichkeits- überhöhungen auf. Dies betrifft besonders die Teilschwingung vierter Ordnung, die durch einen Knotenkreis innerhalb der schwingenden Fläche gekennzeichnet ist.

Zur Steigerung der Empfindlichkeit von Wandlern stimmt man das Wandlerelement so ab, daß die Grundresonanz innerhalb des Übertragungsbereiches von 200- 4000 Hz liegt. Die große Empfindlichkeitsüberhöhung bei der Grundresonanz kann man dann am einfachsten durch einen an das Wandlerelement angekoppelten, gedämpften Absorptionsresonator abbauen. Damit fallen jedoch auch Teilschwingungen höherer Ordnung in den Übertragungsbereich. Die zweite und dritte Teilschwingung, die normalerweise zu Einbrüchen im Frequenzgang führen würde, wird durch einen möglichst symmetrischen Aufbau des Wändlers weitestgehend vermieden. Bei der vierten Teilschwingung tritt im Frequenzgang eine unerwünschte Überhöhung auf, wodurch die Pfeifpunktgefahr beim Einbau solcher Wandler in einen Handapparat eines Fernsprechers unerwünscht erhöht wird.

Nun ist es bekannt, daß sich wegen der Resonanz von Einsprache des Handapparates und der Fassung des Wandlers an der oberen Frequenzbandgrenze ein steiler Empfindlichkeitsabfall einstellt.

Es ist Aufgabe der vorliegenden Erfindung, die vierte Teilschwingung so festzulegen, daß diese nicht störend wirkt und ein Verlust der Empfindlichkeit des Wandlers weitestgehend vermieden wird.

Diese Aufgabe wird gemäß der Erfindung dadurch gelöst, daß die durch einen Knotenkreis gekennzeichnete vierte Teilschwingung soweit in einen höheren Frequenzbereich außerhalb des für den Fernsprechverkehr interessanten Frequenzbereichs (200 Hz bis ca. 3500 Hz) verlegt ist, daß die durch diese Teilschwingung hervorgerufene Empfindlichkeitsüberhöhung keinen störenden Einfluß auf den Frequenzgang des Wandlers ausübt, wobei einzelne oder mehrere der folgenden Maßnahmen wählbar sind :
a) Verstärkung der Wandlerplattendicke
b) Überzug der Wandlerplatte mit einer dämpfenden Kunststoffschicht
c) Wahl einer weicheren Lagerung im Randbereich der Wandlerplatte
d) Wahl der Form der Wandlerplatte
e) Wahl der Größe der piezokeramischen Schicht

Durch das Verlegen der vierten Teilschwingung in einen höheren Frequenzbereich gelangt diese in einen Bereich, wo sich normalerweise der den erwähnte steile Empfindlichkeitsäbfall einstellt. In diesem Bereich wirkt die Empfindlichkeitsüberhöhung nicht mehr störend. Die Empfindlichkeit des Wandlers wird dabei kaum abgesenkt.

Weitere vorteilhafte Einzelheiten der Erfindung sind den Unteransprüchen sowie den nachfolgenden Beispielen entnehmbar.

### Beispiel 1

Bei vorgegebener Lagerung der Wandlerplatte wird die Wandlerplatte von 230 µm auf 290 µm verstärkt. Die Resonanzfrequenz der vierten Teilachwingung wird von 4,1 kHz auf 5,2 kHz verschoben. Damit liegt die Frequenz der Grundresonanz auch etwas höher, und zwar bei 1400 Hz statt bei 1200 Hz. Diese Verachiebung der Erhöhung kann durch eine geringe Änderung der Ankopplung im Schallfeld leicht korrigiert werden.

### Beispiel 2

Die Wandlerplatte wird mit einer Kunststoffschicht überzogen. Dadurch wird besonders die vierte Teilschwingung gedämpft. Eine Schicht von 50 um bewirkt eine Absenkung der Überhöhung bei der vierten Teilschwingung um etwa 3 dB.

## Patentansprüche

1. Elektroakustischer Wandler mit einer an ihrem Randbereich mit Hilfe von Lagerkörpern eingespannten auf Biegung beanspruchten mit einer piezoelektrischen Schicht versehenen Wandlerplatte, die in dem zur Übertragung bestimmten Frequenzgang neben der Grundschwingung der Wandlerplatte entstehende Resonanzspitze auch Teilschwingungen höherer Ordnung ausbildet, dadurch gekennzeichnet, daß die durch einen Knotenkreis gekennzeichnete vierte Teilschwingung soweit in einen höheren Frequenzbereich außerhalb des für den Fernsprechverkehr interessanten Frequenzbereichs (200 Hz bis ca. 3500 Hz) verlegt ist, daß die durch diese Teilschwingung hervorgerufene Empfindlichkeitsüberhöhung keinen störenden Einfluß auf den Frequenzgang des Wandlers ausübt, wobei einzelne oder mehrere der folgenden Maßnahmen wählbar sind:
a) Verstärkung der Wandlerplattendicke
b) Überzug der Wandlerplatte mit einer dämpfenden Kunststoffschicht
c) Wahl einer weicheren Lagerung im Randbereich der Wandlerplatte
d) Wahl der Form der Wandlerplatte
e) Wahl der Größe der piezokeramischen Schicht

2. Wandler nach Anspruch 1, dadurch gekennzeichnet , daß die Wandlerplatte um etwa 60 um auf 290 µm verstärkt ausgebildet ist, wodurch die vierte Teilschwingung von 4,1 kHz auf etwa 5,2 kHz verschoben wird.

3. Wandler nach Anspruch 1, dadurch gekennzeichnet , daß die Wandlerplatte in ihrem Randbereich durch beidseitig am Plattenrand angreifende Lagerkörper hoher Elastizität gelagert ist.

4. Wandler nach Anspruch 1, dadurch gekennzeichnet , daß die Wandlerplatte pentagonale, hexogonale oder oktogonale Form aufweist.

5. Wandler nach Anspruch 1, dadurch gekennzeichnet , daß die Kunststoffschicht zu beiden Seiten der Wandlerplatte aufgebracht ist.

6. Wandler nach Anspruch 1, dadurch gekennzeichnet , daß die Kunststoffschicht auf einer Seite der Wandlerplatte aufgebracht ist.

7. Wandler nach Anspruch 1, dadurch gekennzeichnet , daß die vierte Teilschwinging in den durch den durch Fassung und Einsprache des Handapparatekörpers hervorgerufenen Empfindlichkeitsabfall des Wandlers verschoben ist.
